# EUROPÄISCHE PATENTSCHRIFT

(11) **EP 1 884 436 B1**
(45) Veröffentlichungstag und Bekanntmachung des Hinweises auf die Patenterteilung: **20.01.2010**
(21) Anmeldenummer: 07110931.8
(22) Anmeldetag: 25.06.2007
(51) Int. Cl.: B61L 15/00

(54) **Verfahren zum Darstellen von Diagnosedaten**
Method for displaying diagnosis data
Procédé pour la représentation de données de diagnostics

(30) Priorität: 24.07.2006 DE 102006034200
(43) Veröffentlichungstag der Anmeldung: 06.02.2008
(73) Patentinhaber: SIEMENS AKTIENGESELLSCHAFT, 80333 München (DE)
(72) Erfinder: Beyer, Ralf, 91052 Erlangen (DE); Miebs, Jürgen, 91330 Eggolsheim (DE)

(56) Entgegenhaltungen:
- WO-A-02/05019
- DE-A1-102004 049 752
- US-A1- 2004 167 687
- SCHURIG J: "Die Mehrsystem Lokomotive ES64U4" EISENBAHN-REVUE INTERNATIONAL, VERLAG MINIREX, LUZERN, CH, Bd. 2005, Nr. 7, Juli 2005 (2005-07), Seiten 333-336, XP009091818 ISSN: 1421-2811
- GEIER W.: "Das neue Mensch Maschine Interface der Lokomotive BR 185" EISENBAHN-REVUE INTERNATIONAL, VERLAG MINIREX, LUZERN, CH, Bd. 1999, Nr. 9, September 1999 (1999-09), Seiten 366-374, XP009091943
- SCHAFFARCZIK K: "DAS NEUE FLEXIBLE FUEHRERRAUMANZEIGESYSTEM IN TRIEBFAHRZEUGEN DER DB AG" SIGNAL + DRAHT, TELZLAFF VERLAG GMBH. DARMSTADT, DE, Bd. 93, Nr. 11, November 2001 (2001-11), Seiten 12-16, XP001102712 ISSN: 0037-4997
- HEIKO MALY ET AL: "Diagnosetexte in Schienenfahrzeugen" EISENBAHN-REVUE INTERNATIONAL, VERLAG MINIREX, LUZERN, CH, Bd. 2005, Nr. 8, August 2005 (2005-08), Seiten 401-405, XP009091817 ISSN: 1421-2811

## Beschreibung

Die Erfindung betrifft ein Verfahren zum Darstellen von Diagnosedaten auf der Bildfläche eines Bildschirms im Führerstand eines Schienenfahrzeugs.

Beispiele für solche Verfahren sind aus den Dokumenten Schurig J.: Die Mehrsystem-Lokomotive ES 64 U4, Eisenbahn-Revue International, Verlag Minirex, Luzern, Ch, Bd. 7/2005, Seiten 333-336; Geier W: Das neue Mensch Maschine Interface der Lokomotive BR 185" Eisenbahn-Revue international, Verlag Minirex, Luzern, CH, Bd. 1999, Nr. 9, Seiten 366 - 374 und Schaffarczik K: "Das neue flexible Führerraumanzeigensystem in Triebfahrzeugen der DB AG", Signal + Draht , Telzlaff Verlag GmbH. Darmstadt, De, Bd. 93, Nr. 11, S. 12-16, bekannt.

Der erstgenannte Fachartikel beschreibt unter anderem einen Führertisch mit zwei Displays. Ein erstes Display zeigt Kenngrößen eines Schienenfahrzeugs, wie eine aktuelle Fahrgeschwindigkeit, eine Zug-/Bremskraft der Lokomotive und anderes mehr. Ein zweiter Bildschirm zeigt sowohl Betriebs- als auch Diagnosedaten der Lokomotive an. Die beiden weiteren Fachartikel beschäftigen sich ebenfalls, allgemein gesprochen, mit der Mensch-Maschine-Schnittstelle zum Führen eines Schienenfahrzeugs.

Im Führerstand eines Schienenfahrzeugs befindet sich mindestens ein Bildschirm, der auch Display genannt wird, auf dem Informationen für den Fahrzeugführer oder auch für anderes Personal angezeigt werden.

Diagnosedaten dienen dazu, einen Fehler im Schienenfahrzeug frühzeitig zu erkennen. Falls durch Sensoren, die mit einer Auswerteeinheit verbunden sind, ein Fehler erkannt wird, wird auf dem Bildschirm dem Fahrzeugführer ein Hinweis als Text gegeben.

Nachteilig ist dabei, dass durch den Hinweis als Text der Ort, an dem der Fehler aufgetreten ist, für den Fahrzeugführer nicht schnell vorstellbar ist.

Es ist bekannt, dass auf dem Bildschirm im Führerstand eines Schienenfahrzeugs der Status der einzelnen Komponenten des Schienenfahrzeugs bei Bedarf auch als Graphik oder Bild dargestellt werden kann. Diese Komponenten können beispielsweise Bremsen oder Türen sein. Es kann zum Beispiel im Bild durch Symbole dargestellt sein, ob eine Tür geöffnet oder geschlossen ist.

Um, nachdem die Diagnosedaten einen Fehler angezeigt haben, den Status des Schienenfahrzeuges, insbesondere seiner Komponenten, zu sehen, musste der Fahrzeugführer bisher Bedienhandlungen durchführen und zwischen unterschiedlichen Anzeigen auf dem Bildschirm hin- und herschalten.

Der Erfindung liegt die Aufgabe zugrunde, ein Verfahren zum Darstellen von Diagnosedaten auf der Bildfläche eines Bildschirms im Führerstand eines Schienenfahrzeugs anzugeben, das es dem Fahrzeugführer ermöglicht, schneller als bisher die Komponente zu finden, die von einem Fehler betroffen ist.

Die Aufgabe wird gemäß der Erfindung dadurch gelöst, dass die Bildfläche in mindestens zwei Bereiche aufgeteilt wird und dass in einem ersten Bereich die Diagnosedaten und in einem zweiten Bereich von Komponenten des Schienenfahrzeugs, wie einer Tür, ein Status, wie "geöffnet" oder "geschlossen", dargestellt wird.

Damit wird der Vorteil erzielt, dass der Fahrzeugführer durch die Darstellung der Komponenten im zweiten Bereich der Bildfläche den Hinweis auf einen Fehler, den er den Diagnosedaten im ersten Bereich der Bildfläche entnimmt, schnell und zuverlässig einer Komponente und damit einem Ort im Zug zuordnen kann. Der Fahrzeugführer kann vorteilhaft schneller als bisher auf die Diagnosedaten reagieren. Insbesondere ist es nicht mehr notwendig, durch zeitaufwändige Bedienhandlungen zwischen unterschiedlichen Anzeigen hin- und herzuschalten.

Beispielsweise sind die Diagnosedaten als Text dargestellt. Der Status der Komponenten ist beispielsweise als Graphik dargestellt. Durch die Kombination von Text und Graphik auf der Bildfläche ist eine schnelle Zuordnung der Diagnosedaten zu konkreten Komponenten möglich. Der Fahrzeugführer kann also bei einem Fehler schnell eingreifen.

Beispielsweise wird zusammen mit Diagnosedaten der Status derjenigen Komponente dargestellt, zu der die dargestellten Diagnosedaten gehören. Dadurch, dass im Falle eines Fehlers, der durch Diagnosedaten angezeigt wird, keine nicht betroffenen Komponenten gezeigt werden, gewinnt der Fahrzeugführer noch schneller einen Überblick über die momentane Situation. Er erkennt die in der Regel als Graphik dargestellte Komponente, die fehlerhaft ist, sehr schnell und kann in geeigneter Weise schnell reagieren.

Mit dem Verfahren nach der Erfindung wird der Vorteil erzielt, dass ein durch Diagnose erkannter Fehler in einem Schienenfahrzeug durch den Fahrzeugführer deutlich schneller als bisher der betroffenen Komponente des Schienenfahrzeuges zugeordnet werden kann. Der Fehler wird also schneller als bisher erkannt und kann dann auch schneller behoben werden.

## Patentansprüche

1. Verfahren zum Darstellen von Diagnosedaten auf der Bildfläche eines Bildschirms im Führerstand eines Schienenfahrzeugs, **dadurch gekennzeichnet, dass** die Bildfläche in mindestens zwei Bereiche aufgeteilt wird und dass in einem ersten Bereich die Diagnosedaten und in einem zweiten Bereich von Komponenten des Schienenfahrzeugs, wie einer Tür, ein Status, wie "geöffnet oder "geschlossen", dargestellt wird.

2. Verfahren nach Anspruch 1, **dadurch gekennzeichnet, dass** die Diagnosedaten als Text dargestellt werden.

3. Verfahren nach einem der Ansprüche 1 oder 2, **dadurch gekennzeichnet, dass** der Status der Komponenten als Graphik dargestellt wird.

4. Verfahren nach einem der Ansprüche 1 bis 3, **dadurch gekennzeichnet, dass** zusammen mit Diagnosedaten der Status derjenigen Komponente dargestellt wird, zu der die dargestellten Diagnosedaten gehören.

## Claims

1. Method for presenting diagnosis data on the image area of a screen in the driver's cabin of a rail vehicle, **characterized in that** the image area is split into at least two regions and **in that** a first region presents the diagnosis data and a second region presents a status, such as "open" or "closed", for components of the rail vehicle, such as a door.

2. Method according to Claim 1, **characterized in that** the diagnosis data are presented in the form of text.

3. Method according to one of Claims 1 and 2, **characterized in that** the status of the components is presented in the form of graphics.

4. Method according to one of Claims 1 to 3, **characterized in that**, together with diagnosis data, the status of that component with which the presented diagnosis data are associated is presented.

## Revendications

1. Procédé de représentation de données de diagnostic sur la surface d'un écran de la cabine de conduite d'un véhicule ferroviaire, **caractérisé en ce que** la surface est subdivisée en au moins deux parties, et **en ce qu'**il est représenté dans une première partie les données de diagnostic et dans une deuxième partie un état, comme "ouvert" ou "fermé", d'éléments de véhicule ferroviaire, comme une porte.

2. Procédé suivant la revendication 1, **caractérisé en ce que** les données de diagnostic sont représentées sous la forme d'un texte.

3. Procédé suivant l'une des revendications 1 ou 2, **caractérisé en ce que** l'état des éléments est représenté sous la forme graphique.

4. Procédé suivant l'une des revendications 1 à 3, **caractérisé en ce qu'**il est représenté ensemble avec des données de diagnostics l'état des éléments auxquels les données de diagnostics représentées appartiennent.
